# FASCICULE DE BREVET EUROPEEN

(11) **EP 1 886 831 B1**
(45) Date de publication et mention de la délivrance du brevet: **25.02.2009**
(21) Numéro de dépôt: 07301116.5
(22) Date de dépôt: 15.06.2007
(51) Int. Cl.: B42C 9/00

(54) **Dispositif pour la réalisation d'un album**
Vorrichtung zur Herstellung eines Albums
Device for producing an album

(30) Priorité: 01.08.2006 FR 0653243
(43) Date de publication de la demande: 13.02.2008
(73) Titulaire: KIS, 38130 Echirolles (FR)
(72) Inventeur: Bourdelain, Laurent, 38420 Revel (FR); Lavergne, Patrice, 38770 Monteynard (FR)
(74) Mandataire: Vuillermoz, Bruno

(56) Documents cités:
- EP-A- 0 791 478
- EP-A1- 0 895 872
- CH-A- 100 956

## Description

### DOMAINE DE L'INVENTION

L'invention concerne un dispositif pour réaliser un album, notamment photographique, constitué d'une pluralité de feuillets solidarisés entre eux et articulés entre eux au niveau de l'une de leurs tranches, de telle sort à constituer une reliure.

L'objectif visé par le dispositif de l'invention est de faciliter la réalisation de tels albums, directement après la réalisation de clichés photographiques, ceux-ci étant avantageusement formatés en fonction d'une mise en page souhaitée d'une part, et du format définitif de l'album d'autre part.

### ETAT ANTERIEUR DE LA TECHNIQUE

A ce jour, la réalisation de tels albums en mode semi-automatique à partir de clichés photographiques n'existe pas. L'utilisateur dispose d'un album photos de facture classique, constitué d'une pluralité de feuillets rigides assemblés entre eux au niveau d'une charnière. Chaque feuillet est associé à un rabat transparent réalisé en un film plastique, permettant de positionner les photos au gré de l'utilisateur.

Ce type d'albums, lourd et encombrant, est de dimension standard, et ne permet donc pas, pas exemple, de disposer d'autant d'albums que de thèmes des photos en question.

Or, avec l'explosion littérale des photos numériques, les utilisateurs sont de plus en plus demandeurs d'albums thématiques, adaptés tant en dimension (épaisseur : donc dépendant du nombre de tirages) qu'en format aux souhaits de ces derniers.

Les solutions connues à ce jour, issues des nouveaux procédés d'impression, mettent en oeuvre une sorte d'offset numérique, qui permet d'imprimer un livre à l'unité, à partir de fichiers numériques (voir p. ex. EP-A-0791478). Cependant, ces solutions techniques s'avèrent d'un coût prohibitif, et doivent en outre être associées à des machines de reliure, plus ou moins automatisées, qui coûtent également très cher.

Au surplus, la technologie mise en oeuvre génère deux inconvénients principaux, à savoir, une qualité d'image très inférieure à celle des tirages photographiques, et l'obligation de centraliser la production, en raison du prix et de la main d'oeuvre nécessaire.

En matière d'album numérique réalisé à partir de tirages photographiques, il existe des systèmes non automatisés, composés de plusieurs machines séparées : Collage, reliure, découpage, etc., dont l'ensemble est encombrant, et qui n'autorise pas une production automatisée.

L'objet de l'invention est tout d'abord de proposer une installation capable de produite un tel album photographique directement sur le site de production ou sur le point de vente desdits tirages.

### EXPOSE DE L'INVENTION

L'objet visé par la présente invention réside justement dans la possibilité de réaliser ainsi de tels albums, et ce, de manière semi automatique.

Ainsi, le dispositif pour la réalisation d'un album relié à partir de feuillets individuels comprend :
- une unité de pliage des feuillets aux fins de les configurer au format souhaité ;
- une unité de rainage des dits feuillets de telle sorte à faciliter leur pliage et à maintenir lesdits feuillets sous leur forme pliée ;
- une unité d'encollage destinée à encoller deux à deux partie au moins des feuillets après pliage ;
- un plateau de réception des feuillets rainés et de compilation desdits feuillets entre eux aux fins de réaliser un album, ledit plateau de réception étant mobile en translation entre plusieurs positions et en synchronisme avec le fonctionnement de l'unité de pliage.

Ainsi l'intégration au sein d'une même installation de ces différentes unités permet en se servant du plateau comme d'un référentiel aux fins d'assurer l'alignement des différents feuillets entre eux, permet de réaliser de manière aisée un album, notamment de photos, sans nécessiter les longs et fastidieux remplissages des albums photos de facture traditionnelle.

Le dispositif de l'invention comporte avantageusement une unité de mesure automatique de la longueur des feuillets, afin d'assurer un pliage sensiblement ou exactement au milieu dudit feuillet, sans plus d'information de la part de l'opérateur.

Selon l'invention, l'unité de rainage est constituée de deux rouleaux antagonistes parallèles entre eux et mûs en rotation en sens inversé, chacun des rouleaux étant respectivement muni d'une saillie et d'une fente diamétralement opposées l'une par rapport à l'autre, et destinées à coopérer avec respectivement une fente et une saillie de dimensions correspondantes positionnées sur le rouleau antagoniste, les deux rouleaux présentant au moins deux zones de tangence entre eux ménagées au niveau du lieu de positionnement de la fente et de la saillie.

Corollairement, lesdits rouleaux ne sont pas de section transversale circulaire, mais comportent chacun deux méplats parallèles entre eux, lesdits rouleaux étant agencés de telle sorte que les méplats des deux rouleaux sont périodiquement parallèles entre eux afin de définir une zone de libre passage du feuillet en l'absence d'opération de rainage.

Selon l'invention, l'unité de pliage comprend :
- une paire de rouleaux moteurs antérieurs, destinés à prendre en charge les feuillets un à un lorsqu'ils sont introduits au sein du dispositif;
- une came de pressage, positionnée en aval par rapport aux rouleaux moteurs antérieurs, et destinée à coopérer avec une surface d'appui, plus particulièrement destinée à être mise en oeuvre pour la réalisation de la couverture de l'album considéré à partir d'un feuillet ;
- deux paires de rouleaux moteurs postérieurs, situées en aval par rapport à la came de pressage, et fonctionnant indépendamment des rouleaux moteurs antérieurs aux fins notamment d'assurer les opérations de pliage.

Selon l'invention, le plateau, dont il a déjà été précisé qu'il est susceptible de se mouvoir en translation et ce selon une direction parallèle au sens de progression des feuillets, comporte des butées fixes postérieures, destinées à recevoir l'un des bords des feuillets après rainage et éventuellement après pliage, ledit plateau étant muni de dents ou butées de maintien positionnées au voisinage des butées fixes, et actionnées au moyen d'une came coopérant avec une lumière traversante ménagée au sein du bâti, ladite came étant ainsi actionnée en fonction du lieu de positionnement du plateau.

Selon une caractéristique avantageuse de l'invention, l'unité d'encollage est constituée d'une cassette indépendante, susceptible d'être introduite par simple coulissement au sein du bâti du dispositif aux fins de permettre le changement de format de la surface de colle à mettre en place au dos des feuillets à assembler.

Cette unité d'encollage, plus particulièrement décrite dans la demande de brevet déposée le même jour par le Demandeur, est destinée en outre à coopérer avec un rouleau presseur, positionné entre les deux paires de rouleaux moteurs postérieurs de l'unité de pliage.
Cette unité d'encollage comprend :
- une bobine de stockage d'un support revêtu d'un film de colle repositionnable ;
- un moyen moteur, destiné à assurer le déroulement du support hors de la bobine de stockage et l'acheminement de celui-ci au niveau d'une zone d'encollage ;
- un rouleau encolleur mobile entre deux positions :
   - une position opérationnelle, dans laquelle ledit rouleau encolleur vient en contact avec un rouleau presseur, entre lesquels le feuillet à encoller est susceptible de progresser ;
   - et une position non opérationnelle, dans laquelle le rouleau encolleur n'est plus en contact ni avec le rouleau presseur, ni avec le feuillet.

Selon l'invention, le dispositif est géré par un automate programmable, un PC ou une logique électronique constituée de une ou plusieurs cartes électroniques logiques. Celles-ci assurent notamment, en fonction des données introduites par l'utilisateur en termes de format, en termes du nombre des feuillets constitutifs de l'album, le sens de rotation et les vitesses respectives des différents rouleaux moteurs, tant de l'unité de rainage, de pliage que d'encollage, et le positionnement de la ou des lignes de rainage.

En fait, l'opérateur choisit juste le type de travail. En cas de réalisation automatique d'un album, le dispositif de l'invention mesure et compte les feuillets automatiquement, et reconnait la couverture, introduite en dernier, par sa longueur supérieure.

La seule contrainte de l'opérateur est d'utiliser une largeur de rouleau de colle adaptée à la largeur du papier utilisé.

### BREVE DESCRIPTION DES DESSINS

La manière dont l'invention peut être réalisée et les avantages qui en découlent ressortiront mieux de l'exemple de réalisation qui suit donné à titre indicatif et non limitatif à l'appui des figures annexées
La figure 1 est une représentation schématique en perspective, sous forme simplifiée du dispositif conforme à l'invention selon une première position du plateau, l'unité de collage n'étant pas représentée.
La figure 2 est une vue analogue à la figure 1, le plateau de réception étant situé selon une autre position.
La figure 3 est une représentation schématique en section longitudinale du dispositif de l'invention
La figure 4 est une représentation schématique du plateau de réception monté sur son système de progression et de guidage au sein de l'installation, et dont la figure 5 est une vue réalisée selon un autre angle.
Les figures 6, 7 et 8 sont des représentations schématiques en section longitudinale du principe de fonctionnement de l'unité de rainage de l'invention, respectivement en position non opérationnelle, en position de réalisation de rainures en forme de « A », et en position de réalisation de rainures en forme de « V ».
Les figures 9, 10 et 11 illustrent le principe de progression des feuillets au sein du dispositif et notamment de leur coopération avec le plateau de réception
Les figures 12, 13, 14 et 15 sont des représentations schématiques illustrant le pliage des feuillets intermédiaires et leur collage.
Les figures 16, 17 et 18 illustrent la réalisation du pliage du feuillet destiné à faire fonction de tranche ou de couverture de l'album et sa progression au sein de l'installation.

### DESCRIPTION DETAILLEE DE L'INVENTION

On a donc représenté en relation avec les figures 1 à 3 une vue générale du dispositif conforme à l'invention.

Celui-ci est de forme relativement compacte et comporte fondamentalement une pluralité d'unités respectivement de rainage, de pliage et d'encollage. Ces différentes unités vont être décrites en détail ci-après.

Ce dispositif comporte un plateau (1) incliné, de réception des feuillets que l'on souhaite relier sous la forme d'un album.

Plus précisément, dans le cadre particulier de réalisation de l'exemple décrit ci-après, on souhaite réaliser un album photographique. Ce faisant, lors de l'étape préalable à la réalisation des clichés photographique proprement dits, on réalise au niveau du dispositif de tirage des clichés, le formatage de chacune des photos et on détermine l'ordre de chacun des feuillets que l'on souhaite retenir au sein de l'album à réaliser.

En outre, à l'aide d'un logiciel approprié, par ailleurs disponible dans le commerce, on détermine en fonction du nombre de clichés destinés à constituer l'album photos en question, la longueur du feuillet extérieur destiné à former la couverture. En effet, attendu que ce feuillet extérieur est destiné également à faire fonction de charnière, il est de longueur légèrement supérieure pour tenir compte de l'épaisseur générée par les feuillets intermédiaires, ladite longueur étant donc directement corrélée au nombre de feuillets intermédiaires.

Le dispositif de l'invention est en outre destiné à s'adapter à différents types de formats de tirages photographiques. Ce faisant, lesdits tirages sont appelés à cheminer au sein du dispositif entre deux flasques latéraux (2) et (3), séparés l'un de l'autre d'une distance adaptée aux différents formats envisageables, et notamment jusqu'au format de largeur typique de 304 mm. En fait, la distance entre les flasques est légèrement supérieure au plus grand format utilisable. C'est l'angulation des rouleaux et la manière d'introduire les feuillets qui induisent leur placage contre le bord du flasque (3).

Afin cependant de pouvoir réaliser un album correctement terminé, avec notamment des bordures alignées, au moins deux référentiels sont définis :
- un référentiel en longueur, constitué par le plateau de réception (40) décrit ci-après plus en détail, et plus particulièrement par les butées (42) montées fixes par rapport audit plateau mobile, dont il est muni ;
- et un référentiel en largeur, défini par le bâti lui-même du dispositif, et en l'espèce par le flasque latéral (3).

Au demeurant, et avantageusement, afin d'assurer le maintien des feuillets contre le flasque latéral (3) au cours de leur progression au sein du dispositif, un certain nombre des rouleaux entrant dans la constitution des différentes unités, notamment de pliage ou des rouleaux assurant la progression des feuillets au sein de l'installation, sont inclinés légèrement pour ainsi favoriser la venue en butée desdits feuillets contre le flasque latéral (3).

Il va être tout d'abord décrit le plateau de réception conforme à l'invention. Ce plateau (40) est destiné à réceptionner les feuillets en suite des éventuels traitements préalables dont ils ont fait l'objet. D'ores et déjà il convient de préciser que tous les feuillets subissent une étape de rainage destinée, de manière connue, à casser ou amoindrir la fibre du matériau constitutif du support photographique des feuillets, et ce, afin de favoriser leur pliure ultérieure. Ces différents feuillets, qu'ils soient pliés ou non, qu'ils soient encollés ou non, présentent un bord venant systématiquement prendre appui contre des butées fixes (42) ménagées au niveau du bord postérieur du plateau.

Ce plateau est susceptible de se mouvoir en translation selon une direction parallèle à la direction de progression des feuillets au sein de l'installation. Pour ce faire, il est monté sur un châssis (4), lui-même susceptible de varier en hauteur, et étant monté à cet effet sur des traverses (5) articulées sur le bâti de l'installation, de telle sorte à réaliser un parallélogramme. Ainsi, de par le déplacement homothétique ainsi conféré au plateau, on maintient sensiblement constante l'altitude sur toute sa surface, quel que soit le nombre de feuillets qu'il reçoit, permettant alors de réaliser sans difficulté les opérations de pliage et de collage.

A cet effet, on munit le plateau d'un organe de rappel élastique, en l'espèce un ressort (non représenté), dont l'autre extrémité est solidarisé au bâti de l'installation, induisant le rappel du plateau contre des butées constituées par un rouleau presseur (29) et un rouleau écraseur (6), agissant en cette qualité ensemble ou séparément, de telle sorte à maintenir sensiblement constante l'altitude du feuillet supérieur de l'album en cours de constitution déposé sur ledit plateau, quel que soit le nombre de feuillets qui le constitue.

En fait, et plus précisément, c'est l'altitude de la partie supérieure de l'album en cours de constitution qui est fixe. Ainsi, le plateau descend au fur et à mesure que l'album se construit, le plan de référence étant tangent au dessous des rouleaux presseur (29) et écraseur (6), dont les fonctions respectives seront décrites plus en détail ultérieurement, lesdits rouleaux faisant fonction, seul ou ensemble, de butée, selon la position effective du plateau sur le châssis (4).

Le plateau (40) est donc susceptible de progresser sur ce châssis (4). Ce dernier comporte sur l'un des côtés qui le constitue, un rail (45) s'étendant sensiblement sur toute sa longueur, destiné à coopérer avec un moyen (44) de forme correspondante, solidaire du plateau (40). Afin de diminuer le plus possible les frottements, le rail (45) est avantageusement réalisé en polyamide. Cette coopération assure le guidage effectif du plateau (40) sur le châssis (4), lors des différentes translations dont il est animé en cours de réalisation de l'album.

En outre, sur le côté opposé du châssis (4), le plateau (40) repose au moyen de galets (43) montés fous en rotation (43).

Afin d'assurer la translation effective du plateau (40), celui-ci est solidaire d'une courroie (47), bouclée sur deux galets de renvoi montés sur le châssis (4), ladite courroie étant mue linéairement au moyen d'un moteur électrique (41) représenté sur les figures 1 et 2.

Enfin, le plateau comporte des butés mobiles (46) ou dents articulées, s'intercalant entre les butées fixes (42), leur basculement par rapport à leur axe d'articulation étant assuré au moyen de deux leviers (48), eux-mêmes articulés au voisinage de l'extrémité postérieure ou avale dudit plateau (voir figure 4), et dont l'actionnement est assuré par la coopération d'une came (49), dont ils sont chacun munis, reçue dans une lumière traversante (7), ménagée au sein du bâti de l'installation, et notamment dans le prolongement de ses flasques latéraux (2) et (3). On peut ainsi observer que ces lumières traversantes (7) sont rectilignes sur essentiellement toute leur longueur, et sont toutefois terminées par deux portions ascendantes en leurs deux extrémités. La zone rectiligne correspond à un abaissement des butées mobiles (46), et plus précisément à leur coopération avec le ou les feuillets présents sur le plateau (40), alors qu'en fin de course des zones ascendantes, les butées mobiles sont relevées, et n'interagissent pas avec le plateau ou les feuillets qu'il comporte.

Il va être décrit maintenant l'unité de rainage des feuillets onforme à l'invention.

Fondamentalement, cette unité de rainage est constituée par deux rouleaux (30) et (31) parallèles entre eux, de section transversale non circulaire ainsi qu'on peut bien l'observer sur les figures 6 à 8. Plus particulièrement, ces rouleaux (30, 31) présentent chacun deux portions circulaires raccordées par deux portions linéaires, également qualifiée de forme en hippodrome, de telle sorte à définir des méplats, respectivement (36) et (37), parallèles entre eux. Les méplats de chacun des rouleaux sont périodiquement parallèles d'un rouleau par rapport à l'autre, tel que représenté à la figure 6, afin de permettre de définir un espace ou volume libre lorsque l'unité de rainage n'est pas fonctionnelle, propre à autoriser le défilement du feuillet.

En revanche, les portions circulaires des deux rouleaux (30) et (31) sont munies sensiblement en leurs zones centrales, respectivement d'une saillie (32) et (34), et d'une zone en creux ou dégagement (33) et (35), la saillie (32) du rouleau (30) étant destinée à coopérer avec l'évidement (35) du rouleau (31) et, parallèlement, la saillie (34) du rouleau (31) étant destinée à coopérer avec l'évidement (33) du rouleau (30), les dimensions respectives des saillies et des évidements étant appropriés et tenant compte également de l'épaisseur du feuillet destiné à être rainé et à s'intercaler entre eux. De plus, l'entre axe entre lesdits rouleaux est choisi de telle sorte que les portions circulaires des rouleaux viennent tangenter l'une sur l'autre, afin d'assurer également à ce niveau la progression du feuillet.

Ainsi, au sein de la figure 6, l'unité de rainage n'est pas opérationnelle. Selon cette configuration, le feuillet circule librement entre les deux rouleaux (30) et (31), en fait entre les méplats dont ils sont munis, ledit feuillet ne faisant de fait l'objet d'aucun rainage.

En revanche sur la figure 7, l'unité de rainage est en position opérationnelle afin de réaliser une rainure en forme de « A ». Dans cette configuration, la saillie (34) du rouleau (31) pénètre dans l'évidement ou fente (33) du rouleau (30), entraînant simultanément à ce niveau le feuillet, et induisant de fait son rainage. Dans cette configuration, il existe une zone de tangence entre les rouleaux (30) et (31) assurant, comme déjà dit, la progression du feuillet en coopération et en synchronisme, notamment avec les rouleaux de progression ou rouleaux moteurs antérieurs (20) et (21) décrits ultérieurement.

En d'autres termes les rouleaux (30) et (31) sont mus en rotation par un moteur électrique spécifique, géré par l'automate programmable du dispositif.

En outre ils sont réalisés en un matériau approprié de tel sorte à sinon interdire, et à tout le moins limiter tout phénomène de flambage ou de flèche aux fins d'assurer la réalisation d'une rainure effective et efficace propre à faciliter le pliage ultérieur du feuillet considéré sur toute la largeur de celui-ci.

La figure 8 est analogue à la figure 7 ; simplement la coopération respective de la saillie et de la fente est inversée de telle sorte à constituer des rainures en forme de « V ».

Il va être décrit plus en détail l'unité de pliage conforme à l'invention, en relation avec les figures 9 à 18.

Celle-ci coopère de manière intime avec le plateau de réception (40).

Comme déjà dit, elle comporte une première paire de rouleaux moteurs antérieurs (20) et (21), faisant eux-mêmes suite à une paire de rouleaux moteurs d'introduction (8, 9) du feuillet dans l'installation, immédiatement consécutifs au plan incliné (1), sur lequel sont posés de manière unitaire les feuillets en sortie de réalisation de clichés.

Cette unité de pliage comporte également, postérieurement aux rouleaux moteurs antérieurs (20, 21) et à l'unité de rainage (30, 31), une came de pliage (23) destinée à coopérer avec un support (22), cette structure particulière étant décrite plus en détail ultérieurement.

L'unité de pliage comporte ensuite en aval par rapport à cet ensemble (22, 23), une première paire de rouleaux moteurs postérieurs (24, 25), puis uns seconde paire de rouleaux moteurs postérieurs (26, 27), situés juste en amont du plateau de réception (40) de l'invention.

La paire de rouleaux moteurs antérieurs (20-21) d'une part, et les deux paires de rouleaux moteurs postérieurs (24, 25) et (26, 27) d'autre part sont susceptibles de fonctionner et notamment d'être actionnées indépendamment l'une des autres.

Il sera montré ultérieurement le rôle de ce fonctionnement non synchrone des paires de rouleaux.

Ainsi donc, on a représenté au sein de la figure 9 un feuillet (100) ayant subit l'étape de rainage, et dont le bord antérieur (101) vient prendre contact avec la surface supérieure du plateau de réception (40). Après rainage, la progression de ce feuillet est assurée au sein de l'installation par les deux paires de rouleaux moteurs postérieurs (24, 25) et (26, 27). Le plateau est statique lors de cette opération, mais situé de telle sorte que les cames (49) soient situées sensiblement en milieu de la portion ascendante amont des lumières traversantes (7), et ainsi induire le basculement vers le haut des butées mobiles (46) pour ne pas gêner la progression dudit bord antérieur (101) du feuillet en direction des butées fixes (42).

La figure 10 illustre la poursuite de la progression du feuillet (101), toujours sous l'action des deux couples de rouleaux moteurs postérieurs. Le plateau (40) est toujours statique, et situé à la même place que pour la figure 9. Le feuillet (100) poursuit donc sa progression jusqu'à ce que son bord antérieur (101) vienne effectivement prendre appui contre les butées fixes (42) du plateau (40).

La figure 11 illustre l'étape suivante, dans laquelle on peut observer la poursuite de l'action des deux couples de rouleaux moteurs postérieurs alors même que le plateau de réception (40) est statique, induisant, en raison de l'appui du bord antérieur (101) du feuillet contre les butées fixes (42) du plateau, la courbure dudit feuillet dont la convexité est dirigée vers le bas, optimisant l'alignement des feuillets les uns par rapport aux autres.

S'il s'agit du premier feuillet, le plateau de réception (40) subit alors une progression en direction de l'aval, pour permettre le positionnement total dudit premier feuillet sur le plateau (40).

En revanche s'agissant des feuillets intermédiaires, ceux-ci, après avoir été rainés, subissent l'encollage sur leur première moitié, définie entre le bord antérieur (101) et la ligne de rainage, par la mise en oeuvre de l'unité d'encollage. Celle-ci, en fait intervient en coopération avec un rouleau presseur (28), situé entre les deux couples de rouleaux moteurs postérieurs (24, 25) et (26, 27). Après encollage, cette première partie de feuillet vient se positionner en zone antérieure du feuillet sous-jacent déjà positionné sur le plateau, glisse sur celle-ci jusqu'à venir en appui contre les butées fixes (42) du plateau, à l'instar de ce qui a été décrit en relation avec le premier feuillet.

A cet égard, il convient d'apporter la précision suivante. Dans les faits, l'encollage ne débute que quelques millimètres après le bord du feuillet considéré. Ce faisant, compte tenu d'une part de l'angle d'attaque dudit feuillet sur le feuillet sous-jacent, et d'autre part, de la relative rigidité du matériau qui le constitue, il lui est possible de glisser jusqu'à atteindre les butées fixes (42).

Le plateau progresse en direction de l'aval au fur et à mesure de l'acheminement dudit feuillet, la vitesse de progression du plateau étant bien évidement synchronisée avec la vitesse de progression du feuillet, et donc avec la vitesse de rotation des rouleaux moteurs postérieurs.

Lorsque la moitié encollée du feuillet ainsi rapporté a été positionnée sur le feuillet ou sur le tas de feuillets sous-jacent, le plateau stoppe sa progression vers l'aval, et revient en amont, induisant la pliure effective dudit feuillet rapporté par rapport à sa zone de rainure, illustré en figure 12. A cet effet, les rouleaux moteurs postérieurs (26, 27) continuent de faire progresser la seconde partie du feuillet considéré corollairement avec la progression en direction de l'amont du plateau (40). Ce faisant, la rainure réalisée précédemment sur ledit feuillet passe sous un rouleau écraseur (6) (faisant fonction de référence altimétrique : Cf. Supra). La pression engendrée par le plateau contre ce rouleau écraseur (6), faisant fonction d'organe de contre-pression, induit l'écrasement du pli au niveau de cette rainure.

Le plateau (40) poursuit sa progression en direction de l'amont jusqu'à ce que l'intégralité du feuillet soit libérée du couple de rouleaux moteurs (27, 28) (figure 13) qui correspond en fin de course, cette libération permet à l'extrémité libre de la seconde partie dudit feuillet de se rabattre naturellement sur ladite première partie, et en raison du positionnement de la zone de rainure qui lui a été imprimée antérieurement, et donc de pliage en position médiane, le bord libre de cette seconde moitié vient naturellement en appui contre les butées fixes (42) du plateau (40).

Le plateau (40) cesse alors sa progression vers l'amont, et retourne en direction de l'aval. Ce faisant, les cames (49) induisent le basculement des butées mobiles (46), aboutissant au placage du bord libre de la seconde moitié du feuillet rapporté contre la première partie.

Le plateau (40) poursuit sa progression vers l'aval (en direction de la gauche sur la figure 15), et entraîne la solidarisation effective du feuillet ainsi rapporté sur le feuillet sous-jacent par l'action d'un rouleau presseur (29), exerçant une pression sur ces deux ou plusieurs feuillets, ladite pression étant reçue par le plateau lui-même.

Ce rouleau presseur (29) est en outre muni de gorges radiales (29') de dimensions, et notamment de profondeur et de largeur appropriées, de telle sorte à permettre le passage des butées fixes (42) et des butées mobiles (46) du plateau (40) à son aplomb, et notamment la progression de celui-ci en amont et en aval par rapport à ce rouleau presseur (29).

Le feuillet destiné à faire fonction de couverture de l'album subit un traitement un peu particulier, décrit ci-après plus en détail en relation avec les figures 16 à 18.

Tout d'abord, ce feuillet (50) subit au voisinage de sa zone médiane un double rainage, de telle sorte à définir deux lignes de rainage (51, 52), respectivement en « A » et en « V », la distance séparant ces deux lignes de rainage dépendant directement de l'épaisseur prévisible de l'album, et est déterminée automatiquement par l'automate programmable en fonction du nombre de feuillets comptés par l'automate, avant détection de la couverture par sa longueur supérieure à celle des feuillets.

Ainsi, après avoir été rainée, la moitié postérieur dudit feuillet (50) est maintenue par les rouleaux moteurs antérieurs (20, 21), statiques, alors que le premier couple de rouleaux moteurs postérieurs (24, 25) induit le recul du feuillet au sein d'un volume de débattement (53) d'une came (23). Le recul du feuillet alors même qu'il est bloqué en sa zone postérieure, induit la formation d'une boucle (54), telle qu'illustrée en figure 16. L'une (51) des deux lignes de rainage est située sur la boucle, alors que l'autre (52) est située sensiblement en amorce amont de ladite boucle.

Lors de l'étape ultérieure (figure 17), la came (23) est rabattue contre la surface d'appui (22), venant ainsi écraser la boucle (54) ainsi constituée, et corollairement, générer deux pliures au droit des lignes de rainage (51, 52).

Lors de l'étape suivante, illustrée à la figure 18, la came (23) est à nouveau en position non opérationnelle et les rouleaux moteurs antérieurs (20, 21) fonctionnent en marche arrière pour tirer le feuillet en arrière et ainsi supprimer la boucle constituée lors de l'étape précédente. Une fois cette opération réalisée, le feuillet en question poursuit ensuite sa progression normale, par le biais des rouleaux moteurs antérieurs et postérieurs.

Cependant, contrairement aux feuillets intermédiaires, ce feuillet subit un encollage sur l'intégralité de sa surface, à l'exception toutefois de la zone séparant les deux lignes de rainage, destinée à constituer la charnière de l'album.

En outre, et ainsi qu'il va être décrit ci-après, ce feuillet de couverture (50) va être solidarisé différemment au reste des feuillets, d'ores et déjà en place au niveau du plateau de réception (40).

L'unité d'encollage (60), faisant l'objet d'une demande de brevet déposée le même jour, va être décrite succinctement.

Elle comprend une bobine de stockage (61) d'un support revêtu d'un film de colle transfert. Ce support est tracté hors de la bobine (61) par renvidage sur une bobine réceptrice (non représentée) du support du film adhésif, après encollage, donc exempt de l'adhésif transférable, cette bobine réceptrice étant motorisée.

L'unité d'encollage comprend également un rouleau encolleur (62), mobile entre deux positions :
- une position opérationnelle, dans laquelle ledit rouleau encolleur vient en contact avec un rouleau presseur (28) positionné entre les deux couples de rouleaux moteurs postérieurs (24, 25) et (26, 27), le feuillet à encoller étant susceptible de progresser entre ce rouleau presseur (28) et ledit rouleau encolleur (62) ;
- et une position non opérationnelle, dans laquelle le rouleau encolleur n'est plus en contact ni avec le rouleau presseur, ni avec le feuillet considéré.

L'axe support du rouleau encolleur (62) est susceptible de se déplacer au sein de lumières traversantes (63), ménagées au sein des flasques (2, 3) de l'installation.

En l'absence de toute contrainte, le rouleau encolleur (62) est naturellement en position opérationnelle; un système ressort assurant son maintien selon cette configuration.

Le rouleau encolleur (62) n'est en position non opérationnelle que sous l'action d'un actionneur, dont la mise en oeuvre induit également une diminution de l'intensité du courant électrique alimentant le moteur de la bobine de récupération du film, assurant un maintien sous tension, mais sans mouvement, du film de colle.

Les deux bobines de stockage, respectivement du support muni de l'adhésif repositionnable et du support exempt de celui-ci, sont montées sur des axes amovibles (non représentés), de telle sorte à permettre leur interchangeabilité et corollairement le changement de format du support et donc du film d'adhésif transférable, et donc corollairement son adaptation à différents formats de feuilles à encoller.

En outre, l'unité d'encollage (60) se présente sous la forme d'une cassette amovible, susceptible d'être insérée au sein de l'installation ou d'être ôtée hors de celle-ci, et ce de manière très aisée, à l'instar des magasins de stockage de feuilles de papier dans les imprimantes. Ce faisant, le changement de format de l'album peut se réaliser très facilement par simple changement de la cassette constitutive de l'unité d'encollage (60).

Il va être décrit les différentes étapes mises en oeuvre pour la réalisation d'un album au moyen de l'installation conforme à l'invention.

Le premier feuillet est introduit avec le verso faisant face à l'utilisateur, c'est-à-dire avec le recto en contact contre le plan incliné (1). Il subit simplement une étape de rainage et vient être positionné dans son intégralité et sans pliage sur le plateau de réception (40), bien évidemment en contact avec les butées fixes (42), assurant le référentiel en termes de longueur, et contre le flasque (3), assurant le référentiel en termes de largeur.

Les feuillets intermédiaires sont introduits les uns après les autres, le verso en contact avec le plan incliné (1). Ils subissent chacun une étape de rainage. Puis la première moitié de chacun d'entre eux, c'est à dire située en aval par rapport à la ligne de rainage ainsi réalisée, subit un encollage au moyen de l'unité d'encollage (60).

Le premier feuillet intermédiaire ainsi encollé, est solidarisé sur la première moitié dudit premier feuillet, c'est à dire sur la moitié en appui contre les butées fixes (42) du plateau de réception (40).

En revanche, la première moitié des feuillets intermédiaires subséquents, également encollée, est solidarisée sur la seconde moitié des feuillets intermédiaires sous-jacents, ayant subi une étape de pliage et de rabat sur ladite première moitié.

Le feuillet (50) faisant fonction de couverture est également introduit dans l'installation verso en contact avec le plan incliné (1). Il ne subit pas de pliage sur lui-même, ainsi que déjà énoncé, mais en revanche fait l'objet d'un encollage sur l'intégralité de son verso, à l'exception de la zone séparant les deux lignes de rainage (51, 52). La zone antérieure dudit feuillet de couverture est donc solidarisée sur la seconde moitié du dernier feuillet intermédiaire, alors que la zone postérieure du feuillet de couverture est solidarisée sur la seconde moitié dudit premier feuillet.

En sortie de plateau, on obtient un album ouvert au niveau de sa première double page, le recto de cette double page étant dirigée contre le plateau. Il convient simplement de se saisir de l'album ainsi issu de l'installation et de le refermer manuellement.

Avantageusement, la zone d'encollage de chacun des feuillets n'intervient pas sur l'intégralité de la moitié considérée desdits feuillets, mais libère une zone périphérique d'environ 3 à 5 millimètres de largeur exempt de tout adhésif, permettant d'assurer le glissement des feuillets contre les butées fixes (42) du plateau de réception (40), et au surplus évite avantageusement que les bords de chacun des feuillets constitutifs de l'album ne soient collants, y compris dans la dimension de la largeur.

Avantageusement, l'installation comporte au niveau de la zone d'introduction des feuillets, donc au niveau du plan incliné (1), des cellules électroniques de détection des feuillets, et de mesure de leur longueur. La mesure ainsi réalisée, acheminée au niveau de l'automate programmable ou du PC gérant l'installation, permet de régler la position des lignes de rainage, mais également le positionnement du film d'adhésif par l'unité d'encollage.

On conçoit que l'installation de l'invention permet de réaliser de manière aisée des albums photos, notamment thématiques, exclusivement constitués de photos comme support, et tel que par exemple décrit dans la demande de brevet FR 06.50548 du Demandeur.

## Revendications

1. Dispositif pour la réalisation d'un album relié à partir de feuillets individuels comprenant :
- une unité de pliage des feuillets (100) aux fins de les configurer au format souhaité ;
- une unité de rainage (30 - 37) desdits feuillets de telle sorte à faciliter leur pliage et à maintenir lesdits feuillets sous leur forme pliée ;
- une unité d'encollage (60) constituée d'une cassette et destinée à encoller deux à deux partie au moins des feuillets après pliage ;
- un plateau de réception (40) des feuillets rainés et de compilation desdits feuillets entre eux aux fins de réaliser un album, ledit plateau de réception étant mobile en translation parallèlement à la direction de progression desdits feuillets au sein du dispositif, et ce, entre plusieurs positions et en synchronisme avec le fonctionnement de l'unité de pliage.

2. Dispositif pour la réalisation d'un album relié à partir de feuillets individuels selon la revendication 1, ***caractérisé* en ce qu'**il comprend en outre une unité de mesure automatique de la longueur des feuillets (50, 100), afin d'assurer un pliage au milieu dudit feuillet.

3. Dispositif pour la réalisation d'un album relié à partir de feuillets individuels selon l'une des revendications 1 et 2, ***caractérisé* en ce que** l'unité de rainage est constituée de deux rouleaux antagonistes (30, 31) parallèles entre eux et mûs en rotation en sens inversé, chacun des rouleaux étant respectivement muni d'une saillie (32, 34) et d'une fente (33, 35) diamétralement opposées l'une par rapport à l'autre, et destinées à coopérer avec respectivement une fente et une saillie de dimensions correspondantes positionnées sur le rouleau antagoniste, les deux rouleaux présentant au moins deux zones de tangence entre eux ménagées au niveau du lieu de positionnement de la fente et de la saillie.

4. Dispositif pour la réalisation d'un album relié à partir de feuillets individuels selon la revendication 3, ***caractérisé* en ce que** les rouleaux (30, 31) ne sont pas de section transversale circulaire, mais comportent chacun deux méplats (36, 37) parallèles entre eux, lesdits rouleaux étant agencés de telle sorte que les méplats des deux rouleaux sont périodiquement parallèles entre eux afin de définir une zone de libre passage du feuillet (50, 100) en l'absence d'opération de rainage.

5. Dispositif pour la réalisation d'un album relié à partir de feuillets individuels selon l'une des revendications 1 à 4, ***caractérisé* en ce que** l'unité de pliage comprend :
- une paire de rouleaux moteurs antérieurs (20, 21), destinés à prendre en charge les feuillets un à un lorsqu'ils sont introduits au sein du dispositif ;
- un came de pressage (23), positionnée en aval par rapport aux rouleaux moteurs antérieurs (20, 21), et destinée à coopérer avec une surface d'appui (22), plus particulièrement destinée à être mise en oeuvre pour la réalisation de la couverture de l'album considéré à partir d'un feuillet (50) ;
- deux paires de rouleaux moteurs postérieurs (24, 25) et (26, 27), situées en aval par rapport à la came de pressage (23), et fonctionnant indépendamment des rouleaux moteurs antérieurs (20, 21), aux fins notamment d'assurer les opérations de pliage.

6. Dispositif pour la réalisation d'un album relié à partir de feuillets individuels selon l'une des revendications 1 à 5, ***caractérisé* en ce que** le plateau de réception (40) comporte des butées postérieures (42), montées fixes par rapport audit plateau, et destinées à recevoir l'un (101) des bords des feuillets (100) après rainage et éventuellement après pliage, afin de faire fonction de référentiel, ledit plateau étant muni de dents ou butées de maintien (46) positionnées au voisinage des butées fixes (42), et actionnées au moyen de leviers (48) articulés sur ledit plateau, et actionnés au moyen d'une came (49) coopérant avec une lumière traversante (7) ménagée au sein du bâti du dispositif, ladite came (49) étant ainsi actionnée en fonction du lieu de positionnement du plateau.

7. Dispositif pour la réalisation d'un album relié à partir de feuillets individuels selon la revendication 6, ***caractérisé* en ce que** le plateau de réception (40) est monté sur un châssis (4), susceptible de varier en hauteur, et étant monté à cet effet sur des traverses (5) articulées sur le bâti du dispositif, de telle sorte à maintenir sensiblement constante l'altitude du feuillet supérieur de l'album en cours de constitution, quel que soit le nombre de feuillets qui le constitue, ledit plateau étant muni à cet effet d'un organe de rappel élastique, induisant le rappel du plateau contre des butées constituées par un rouleau presseur (29) et un rouleau écraseur (6), agissant en cette qualité ensemble ou séparément.

8. Dispositif pour la réalisation d'un album relié à partir de feuillets individuels selon l'une des revendications 1 à 7, ***caractérisé* en ce que** l'unité d'encollage (60) est constituée d'une cassette indépendante, susceptible d'être introduite par simple coulissement au sein du bâti du dispositif aux fins de permettre le changement de format de la surface de colle ou d'adhésif à mettre en place au dos des feuillets à assembler.

9. Dispositif pour la réalisation d'un album relié à partir de feuillets individuels selon la revendication 8, ***caractérisé* en ce que** l'unité d'encollage (60) est destinée à coopérer avec un rouleau presseur (28), positionné entre les deux paires de rouleaux moteurs postérieurs (24, 25) et (26, 27) de l'unité de pliage.

10. Dispositif pour la réalisation d'un album relié à partir de feuillets individuels selon la revendication 9, ***caractérisé* en ce que** l'unité d'encollage (60) comprend :
- une bobine de stockage (61) d'un support revêtu d'un film de colle transfert ;
- un moyen moteur, destiné à assurer le déroulement du support hors de la bobine de stockage (61) et l'acheminement de celui-ci au niveau d'une zone d'encollage ;
- un rouleau encolleur (62) mobile entre deux positions :
• une position opérationnelle, dans laquelle ledit rouleau encolleur (62) vient en contact avec le rouleau presseur (28), et entre lesquels le feuillet à encoller est susceptible de progresser ;
• et une position non opérationnelle, dans laquelle le rouleau encolleur (62) n'est plus en contact ni avec le rouleau presseur (28), ni avec le feuillet.

11. Dispositif pour la réalisation d'un album relié à partir de feuillets individuels selon l'une des revendications 1 à 10, ***caractérisé* en ce qu'**il comprend un rouleau presseur (29), destiné à exercer une pression sur les feuillets à solidariser, dont partie au moins de l'un d'entre eux à été encollé par l'unité d'encollage, ladite pression étant reçue par le plateau de réception (40).

12. Dispositif pour la réalisation d'un album relié à partir de feuillets individuels selon la revendication 11, ***caractérisé* en ce que** le rouleau presseur (29) est en outre muni de gorges radiales (29') de dimensions, et notamment de profondeur et de largeur appropriées, de telle sorte à permettre le passage des butées fixes (42) et des butées mobiles (46) du plateau (40) à son aplomb, notamment lors de la translation dudit plateau.

13. Dispositif pour la réalisation d'un album relié à partir de feuillets individuels selon l'une des revendications 1 à 12, ***caractérisé* en ce qu'**il comprend un rouleau écraseur (6), destiné à faire fonction d'organe de contre-pression par rapport à la pression engendrée par le plateau (40), pour induire le marquage ou l'écrasement du pli des feuillets au niveau de la zone de rainage, préalablement réalisée au niveau de l'unité de rainage.

14. Dispositif pour la réalisation d'un album relié à partir de feuillets individuels selon l'une des revendications 1 à 13, ***caractérisé* en ce qu'**il est géré par un automate programmable, un PC, ou une logique électronique, assurant notamment, en fonction des données introduites par l'utilisateur en termes de format, en termes du nombre des feuillets constitutifs de l'album, le sens de rotation et les vitesses respectives des différents rouleaux moteurs, tant de l'unité de rainage, de pliage que d'encollage, et le positionnement de la ou des lignes de rainage.

## Claims

1. A device for producing a bound album consisting of individual leaves comprising:
- a unit for folding leaves (100) in order to configure them to the desired format;
- a unit for scoring (30-37) said leaves so as to facilitate folding them and keeping said leaves in their folded form;
- a pasting unit (60) constituted by a cassette, designed to paste at least some of the leaves two by two after folding;
- a delivery board (40) for receiving the scored leaves and for compiling said leaves in order to produce an album, said delivery board being capable of translational movement parallel to the direction in which said leaves are transported inside the device and between several positions in synchronism with operation of the folding unit.

2. A device for producing a bound album consisting of individual leaves as claimed in claim 1, ***characterised* in that** it also comprises a unit for automatically measuring the length of the leaves (50, 100) in order to ensure folding in the middle of said leaf.

3. A device for producing a bound album consisting of individual leaves as claimed in either claim 1 or 2, ***characterised* in that** the scoring unit consists of two parallel antagonistic rollers (30, 31) which are rotationally driven in opposite directions, each of the rollers being equipped respectively with a protrusion (32, 34) and a diametrically opposite slot (33, 35) intended to cooperate respectively with a slot and a protrusion of matching dimensions located on the antagonistic roller, the two rollers having at least two areas of tangential contact at the level of the location of the slot and the protrusion.

4. A device for producing a bound album consisting of individual leaves as claimed in claim 3, ***characterised* in that** the rollers (30, 31) do not have a circular cross-section but each have two flat sections (36, 37) parallel to each other, said rollers being designed so that the flat sections of the two rollers are periodically parallel to each other so as to define an area through which the leaf (50, 100) can pass freely when there is no scoring operation.

5. A device for producing a bound album consisting of individual leaves as claimed in any of claims 1 to 4, ***characterised* in that** the folding unit comprises:
- a pair of anterior driving rollers (20, 21) designed to pick up the leaves one by one when they are fed into the device;
- a compression cam (23) located downstream relative to anterior driving rollers (20, 21) and designed to cooperate with bearing surface (22), more especially intended to be used to produce the cover of the album in question on the basis of a leaf (50);
- two pairs of posterior driving rollers (24, 25) and (26, 27) located downstream relative to compression cam (23) and operating independently of anterior driving rollers (20, 21) for the purposes of ensuring folding operations in particular.

6. A device for producing a bound album consisting of individual leaves as claimed in any of claims 1 to 5, ***characterised* in that** delivery board (40) comprises posterior limit stops (42) which are fixed relative to said board and intended to receive one (101) of the edges of the leaves (100) after scoring and, if applicable, after folding, in order to act as a reference frame, said board being equipped with retention teeth or limit stops (46) located in the vicinity of fixed limit stops (42) and actuated by means of levers (49) articulated on said board and actuated by means of a cam (49) which cooperates with a through slit (7) in the frame of the device, said cam (49) thus being operated depending on the location in which the board is positioned.

7. A device for producing a bound album consisting of individual leaves as claimed in claim 6, ***characterised* in that** delivery board (40) is mounted on frame (4) which is itself height adjustable and mounted for this purpose on cross members (5) articulatedly fitted on the frame of the device so as to keep the height of the top leaf substantially constant as the album is made up regardless of the number of leaves which constitutes it, said board being equipped for this purpose with an elastic return component which pulls the board back against limit stops consisting of pressure roll (29) and crusher roll (6) which act in this capacity collectively or separately.

8. A device for producing a bound album consisting of individual leaves as claimed in any of claims 1 to 7, ***characterised* in that** pasting unit (60) consists of an independent cassette capable of being inserted by simply sliding it into the frame of the device in order to allow a change of format of the surface area of adhesive to be placed in the spine of the leaves that are to be assembled.

9. A device for producing a bound album consisting of individual leaves as claimed in claim 8, ***characterised* in that** pasting unit (60) is designed to cooperate with a pressure roll (28) located between two pairs of posterior driving rollers (24, 25) and (26, 27) of the folding unit.

10. A device for producing a bound album consisting of individual leaves as claimed in claim 9, ***characterised* in that** pasting unit (60) comprises:
- a storage spool (61) for a backing covered in a film of transfer adhesive;
- a motor means intended to ensure unwinding of the backing from storage spool (61) and transport of the backing towards a pasting area;
- an adhesive applicator roll (62) which can move between two positions:
■ an operational position in which said adhesive applicator roll (62) comes into contact with pressure roll (28) and between which the leaf to be pasted can move;
■ and a non-operational position in which adhesive applicator roll (62) is no longer in contact with pressure roll (28) or the leaf.

11. A device for producing a bound album consisting of individual leaves as claimed in any of claims 1 to 10, ***characterised* in that** it comprises pressure roll (29) designed to exert pressure on the leaves to be attached, part of at least one of them having been pasted by pasting unit and said pressure being received by delivery board (40).

12. A device for producing a bound album consisting of individual leaves as claimed in claim 11, ***characterised* in that** pressure roll (29) also has radial grooves (29') having dimensions and, in particular, an appropriate depth and width, to enable movement of fixed limit stops (42) and movable limit stops (46) of board (40) vertically above it, in particular during translational movement of said board.

13. A device for producing a bound album consisting of individual leaves as claimed in any of claims 1 to 12, ***characterised* in that** it comprises crusher roll (6) designed to act as a counter-pressure component for the pressure produced by board (40) in order to cause marking or flattening of the fold in the leaves in the scored area previously produced in the scoring unit.

14. A device for producing a bound album consisting of individual leaves as claimed in any of claims 1 to 13, ***characterised* in that** it is controlled by a programmable logic controller, a PC or logic circuitry which ensures, in particular and depending on data entered by the user in terms of format and the number of leaves that make up the album, the direction of rotation and respective speeds of the various driving rollers of the scoring, folding and pasting units and positioning of the scored line(s).

## Patentansprüche

1. Vorrichtung zur Herstellung eines gebundenen Albums aus einzelnen Bögen, umfassend:
- eine Einheit zum Falten der Bögen (100), um sie in das gewünschte Format zu bringen,
- eine Einheit (30-37) zum Nuten der Bögen, so dass ihr Falten erleichtert wird und die Bögen in ihrer gefalteten Form gehalten werden,
- eine Verklebungseinheit (60), die aus einer Kassette besteht und dazu bestimmt ist, mindestens einen Teil der Bögen nach dem Falten paarweise zu verkleben,
- eine Platte (40) zur Aufnahme der genuteten Bögen und zum Stapeln der Bögen zur Herstellung eines Albums, wobei die Aufnahmeplatte parallel zur Vorbewegungsrichtung der Bögen in der Vorrichtung translationsbeweglich ist, und zwar zwischen mehreren Stellungen und synchron mit dem Betrieb der Falteinheit.

2. Vorrichtung zur Herstellung eines gebundenen Albums aus einzelnen Bögen nach Anspruch 1, **dadurch gekennzeichnet, dass** sie außerdem eine Einheit zum automatischen Messen der Länge der Bögen (50, 100) umfasst, um eine Faltung in der Mitte des Bogens zu gewährleisten.

3. Vorrichtung zur Herstellung eines gebundenen Albums aus einzelnen Bögen nach einem der Ansprüche 1 und 2, **dadurch gekennzeichnet, dass** die Nuteinheit aus zwei zueinander parallelen gegenwirkenden Walzen (30, 31) besteht, die in entgegengesetzter Richtung in Drehung versetzt werden, wobei jede der Walzen jeweils mit einem Vorsprung (32, 34) und einer Nut (33, 35) versehen ist, die zueinander diametral entgegengesetzt sind und dazu bestimmt sind, mit einer Nut bzw. einem Vorsprung mit entsprechenden Abmessungen, die auf der gegenwirkenden Walze angeordnet sind, zusammenzuwirken, wobei die beiden Walzen mindestens zwei Zonen der gegenseitigen Tangierung aufweisen, die auf Höhe des Standorts der Nut und des Vorsprungs vorgesehen sind.

4. Vorrichtung zur Herstellung eines gebundenen Albums aus einzelnen Bögen nach Anspruch 3, **dadurch gekennzeichnet, dass** die Walzen (30, 31) keinen kreisförmigen Querschnitt aufweisen, sondern jeweils zwei zueinander parallele Abflachungen (36, 37) umfassen, wobei die Walzen so ausgebildet sind, dass die Abflachungen der beiden Walzen periodische zueinander parallel sind, um außerhalb des Arbeitsgangs des Nutens eine Zone des freien Durchgangs des Blatts (50, 100) zu bilden.

5. Vorrichtung zur Herstellung eines gebundenen Albums aus einzelnen Bögen nach einem der Ansprüche 1 bis 4, **dadurch gekennzeichnet, dass** die Falteinheit umfasst:
- ein Paar von vorderen Antriebswalzen (20, 21), die dazu bestimmt sind, die Bögen nacheinander aufzunehmen, wenn sie in die Vorrichtung eingeführt werden,
- einen Drucknocken (23), der stromab der vorderen Antriebswalzen (20, 21) angeordnet ist und dazu bestimmt ist, mit einer Auflagefläche (22) zusammenzuwirken, und der im Besonderen dazu bestimmt ist, bei der Herstellung des Einbands des betreffenden Albums aus einem Bogen (50) verwendet zu werden,
- zwei Paare von hinteren Antriebswalzen (24, 25) und (26, 27), die stromab des Drucknockens (23) gelegen sind und unabhängig von den vorderen Antriebswalzen (20, 21) arbeiten, um insbesondere die Arbeitsgänge des Faltens zu gewährleisten.

6. Vorrichtung zur Herstellung eines gebundenen Albums aus einzelnen Bögen nach einem der Ansprüche 1 bis 5, **dadurch gekennzeichnet, dass** die Aufnahmeplatte (40) hintere Anschläge (42) umfasst, die bezüglich der Platte feststehend montiert sind und dazu bestimmt sind, einen (101) der Ränder der Bögen (100) nach dem Nuten und ggf. nach dem Falten aufzunehmen, um ein Bezugsorgan zu bilden, wobei die Platte mit Haltezähnen oder -anschlägen (46) versehen ist, die in Nähe der festenstehenden Anschläge (42) angeordnet sind und mit Hilfe von Hebeln (48) betätigt werden, die an der Platte angelenkt sind und mit Hilfe eines Nockens (49) betätigt werden, der mit einem im Rahmen der Vorrichtung vorgesehenen Schlitz (7) zusammenwirkt und dadurch in Abhängigkeit von der Stellung der Platte betätigt wird.

7. Vorrichtung zur Herstellung eines gebundenen Albums aus einzelnen Bögen nach Anspruch 6, **dadurch gekennzeichnet, dass** die Aufnahmeplatte (40) auf einem Gestell (4) montiert ist, das in der Höhe veränderlich ist und zu diesem Zweck auf Querträgern (5) montiert ist, die an dem Rahmen der Vorrichtung angelenkt sind, so dass die Höhe des oberen Bogens des in Bildung begriffenen Albums unabhängig von der Anzahl der es bildenden Blätter konstant gehalten wird, wobei die Platte zu diesem Zweck mit einem elastischen Rückholorgan versehen ist, das die Rückholung der Platte zu Anschlägen bewirken, die aus einer Andruckwalze (29) und einer Quetschwalze (6) bestehen, die als solche zusammen oder getrennt wirken.

8. Vorrichtung zur Herstellung eines gebundenen Albums aus einzelnen Bögen nach einem der Ansprüche 1 bis 7, **dadurch gekennzeichnet, dass** die Verklebungseinheit (60) aus einer unabhängigen Kassette besteht, die durch einfaches Einschieben in den Rahmen der Vorrichtung eingeschoben werden kann, um den Formatwechsel der Leim- oder Klebstofffläche zu gestatten, die auf die Rückseite der zu verbindenden Bögen aufzubringen ist.

9. Vorrichtung zur Herstellung eines aus einzelnen Bögen gebundenen Albums nach Anspruch 8, **dadurch gekennzeichnet, dass** die Verklebungseinheit (60) dazu bestimmt ist, mit einer Andruckwalze (28) zusammenzuwirken, die zwischen den beiden Paaren von hinteren Antriebswalzen (24, 25) und (26, 27) der Falteinheit angeordnet ist.

10. Vorrichtung zur Herstellung eines gebundenen Albums aus einzelnen Bögen nach Anspruch 9, **dadurch gekennzeichnet, dass** die Verklebungseinheit (60) umfasst:
- eine Spule (61) zum Speichern eines mit einem Übertragungsklebstofffilm bedeckten Trägers,
- ein Antriebsmittel, das dazu bestimmt ist, das Abrollen des Trägers von der Speicherspule (61) und seine Beförderung in den Bereich einer Verklebungszone zu gewährleisten,
- eine Verklebungswalze (62), die zwischen zwei Stellungen beweglich ist:
■ einer operationellen Stellung, in der die Verklebungswalze (62) mit der Andruckwalze (28) in Kontakt kommt, wobei der zu verklebende Bogen zwischen diesen sich vorbewegen kann,
■ und einer nicht operationellen Stellung, in der die Verklebungswalze (62) weder mit der Andruckwalze (28) noch mit dem Bogen in Kontakt ist.

11. Vorrichtung zur Herstellung eines gebundenen Albums aus einzelnen Bögen nach einem der Ansprüche 1 bis 10, **dadurch gekennzeichnet, dass** sie eine Andruckwalze (29) umfasst, die dazu bestimmt ist, auf die aneinander zu befestigenden Bögen einen Druck auszuüben, von denen mindestens ein Teil eines von ihnen durch die Verklebungseinheit verklebt wurde, wobei dieser Druck vom Aufnahmetisch (40) aufgenommen wird.

12. Vorrichtung zur Herstellung eines gebundenen Albums aus einzelnen Bögen nach Anspruch 11, **dadurch gekennzeichnet, dass** die Andruckwalze (29) mit radialen Nuten (29') mit geeigneten Abmessungen, insbesondere Tiefen- und Breitenabmessungen, versehen ist, so dass der Durchgang der feststehenden Anschläge (42) und der beweglichen Anschläge (46) der Platte (40) auf ihrer Höhe insbesondere bei der Translation der Platte gestattet wird.

13. Vorrichtung zur Herstellung eines gebundenen Albums aus einzelnen Bögen nach einem der Ansprüche 1 bis 12, **dadurch gekennzeichnet, dass** sie eine Quetschwalze (6) umfasst, die dazu bestimmt ist, als Gegendruckorgan bezüglich des durch die Platte (40) erzeugten Drucks zu dienen, um die Prägung oder Quetschung des Falzes der Bögen auf Höhe der Nutzone zu bewirken, die zuvor auf Höhe der Nuteinheit hergestellt wurde.

14. Vorrichtung zur Herstellung eines gebundenen Albums aus einzelnen Bögen nach einem der Ansprüche 1 bis 13, **dadurch gekennzeichnet, dass** sie durch einen programmierbaren Automaten, einen PC oder eine elektronische Logik verwaltet wird, der bzw. die insbesondere in Abhängigkeit von den Daten, die vom Benutzer über Format, Anzahl der das Album bildenden Bögen eingegeben werden, die Drehrichtung und die Geschwindigkeiten der einzelnen Antriebswalzen sowohl der Nuteinheit, der Falzeinheit als auch der Verklebungseinheit und die Positionierung der Nutlinie oder -linien gewährleistet.
